# EUROPÄISCHE PATENTSCHRIFT

(11) **EP 2 835 495 B1**
(45) Veröffentlichungstag und Bekanntmachung des Hinweises auf die Patenterteilung: **02.08.2017**
(21) Anmeldenummer: 14175635.3
(22) Anmeldetag: 19.03.2010
(51) Int. Cl.: E21C 47/00

(54) **Abbaumaschine, insbesondere Surface Miner, sowie Verfahren zum Aus- und Einbau einer Transporteinrichtung bei einer Abbaumaschine**
Excavation machine, in particular surface miner and method for fitting and detaching a transport device for a excavation machine
Abatteuse, notamment Surface Miner, ainsi que procédé de démontage et de montage d'un dispositif de transport pour abatteuse

(30) Priorität: 20.03.2009 DE 102009013709
(43) Veröffentlichungstag der Anmeldung: 11.02.2015
(62) Teilanmeldung aus: 10157057.0
(73) Patentinhaber: Wirtgen GmbH, 53578 Windhagen (DE)
(72) Erfinder: Schönebeck, Winfried, 53560 Vettelschoß (DE); Mannebach, Thomas, 56729 Langenfeld (DE); Barimani, Cyrus, 53639 Königswinter (DE); Hähn, Günter, 53639 Königswinter (DE)
(74) Vertreter: dompatent von Kreisler Selting Werner - Partnerschaft von Patent- und Rechtsanwälten mbB

(56) Entgegenhaltungen:
- DE-A1- 3 509 671
- DE-U1-202005 005 919

## Beschreibung

Die Erfindung betrifft eine Abbaumaschine, insbesondere einen Surface Miner nach dem Oberbegriff des Anspruchs 1, sowie ein Verfahren zum Spannen eines Transportbandes einer Transporteinrichtung bei einer Abbaumaschine nach dem Oberbegriff des Anspruchs 9.

Derartige z.B aus der DE 35 09 671 bekannte Abbaumaschinen werden im Tagebau, Erd- und Felsbau eingesetzt, wobei eine solche Abbaumaschine z. B. Gestein in einem Arbeitsgang schneidet, bricht und lädt, ohne dass Sprengvorgänge notwendig sind.

Die Abbaumaschine ist auch zur Gewinnung von Gips, weichem Kalkstein oder auch Kohle geeignet. Als Abbauwerkzeug wird eine Schneidwalze verwendet, die das Abbaumaterial auf eine erste Transporteinrichtung überträgt, die innerhalb des Maschinenrahmens ortsfest aber auswechselbar angeordnet ist. Das Abbaumaterial wird schräg nach oben auf der ersten Transporteinrichtung bis zu einer Abwurfstelle transportiert, an der das Abbaumaterial auf eine zweite Transporteinrichtung abgeworfen wird, deren unteres Ende sich unterhalb des oberen Endes der ersten Transporteinrichtung befindet. Die zweite Transporteinrichtung transportiert das Abbaumaterial von einer Übernahmestelle am unteren Ende der zweiten Transporteinrichtung ebenfalls nach oben zu einer Abwurfstelle, an der das Abbaumaterial entweder auf ein Transportfahrzeug oder auch seitlich neben der Abbaumaschine abgeworfen werden kann. Hierzu ist die zweite Transporteinrichtung seitlich um jeweils ± 90° verschwenkbar, indem eine Bandaufhängeeinrichtung für die zweite Transporteinrichtung um eine vertikale Achse schwenkbar ist, die virtuell durch die Übernahmestelle hindurchläuft.

Zusätzlich ist die zweite Transporteinrichtung um eine horizontale Schwenkachse schwenkbar, um das obere Ende der zweiten Transporteinrichtung auf eine gewünschte Abwurfhöhe zu bringen. Die Angaben vertikal und horizontal sind so zu verstehen, dass die Abbaumaschine auf einem horizontalen Boden steht.

Die Transporteinrichtung weist ein endlos umlaufendes Transportband auf, das an den beiderseitigen Enden über eine Antriebsrolle und eine Umlenkrolle geführt ist. Die Antriebsrolle ist vorzugsweise am oberen Ende der Transporteinrichtung angeordnet und kann über eine Bandspanneinrichtung zum Spannen nach außen verlagert werden.

Nach dem Stand der Technik ist vorgesehen, die Achse der Antriebsrolle mit Gewindeschrauben zu verlagern. Hierzu müsste sich ein Monteur zur oberen Spitze der zweiten Transporteinrichtung begeben, deren Ende sich in erheblicher Höhe befinden kann. Es versteht sich, dass damit ein erheblicher Zeitaufwand verbunden ist.

Bei derartigen Abbaumaschinen besteht der Nachteil, dass sich aufgrund der Übergabe des Abbaumaterials von der ersten Transporteinrichtung auf die zweite Transporteinrichtung zwangsläufig die Transporteinrichtung überlappen. Insbesondere bei scharfkantigem Abbaumaterial ist es bei Beschädigung des Transportbandes einer Transporteinrichtung erforderlich, diese auszuwechseln.

Aus der DE 20 2005 005 919 U ist ein Zwischenförderer für die untertägige Kali- und Satzgewinnung bekannt, der über eine Kratzerkette Fördergut in einer Förderrinne fördert. Dabei wird ein Raupenkettenband zum Antrieb der über die Förderrinne gleitenden Kratzerelemente mit einem Fettspannzylinder gespannt.

Der Erfindung liegt die Aufgabe zugrunde, eine Abbaumaschine der eingangs genannten Art, sowie ein Verfahren zum Spannen eines Transportbandes einer Transporteinrichtung bei einer Abbaumaschine zu schaffen, bei denen das Spannen des Transportbandes der Transporteinrichtung mit geringem Zeitaufwand möglich ist.

Zur Lösung dieser Aufgabe dienen die Merkmale der Ansprüche 1 und 9.

Die Erfindung sieht in vorteilhafter Weise bei einer Abbaumaschine zum Abarbeiten eines Bodens vor, dass die obere Antriebsrolle zum Spannen des Transportbandes über eine Bandspanneinrichtung verlagerbar ist, wobei die Bandspanneinrichtung von einem entfernten Ort, vorzugsweise am unteren Ende der Transporteinrichtung oder am Maschinenrahmen, bedienbar ist, oder wobei die Bandspanneinrichtung aus einem Fettspanner besteht, der von einem entfernten Ort, vorzugsweise am unteren Ende der Transporteinrichtung oder am Maschinenrahmen, bedienbar ist.

Dies hat auch den Vorteil, dass die Bandspanneinrichtung von einem entfernten Ort aus bedient werden kann.

Beispielsweise kann eine Fettzuführeinrichtung für den Fettspanner vorgesehen sein, die sich über die gesamte Länge der zweiten Transporteinrichtung erstreckt, und die am unteren Ende der zweiten Transporteinrichtung oder am Maschinenrahmen einen Fettzuführanschluss aufweist, derart, dass der Fettzuführanschluss für eine auf dem Boden stehende Person zugänglich ist.

Im Folgenden wird unter Bezugnahme auf die Zeichnungen ein Ausführungsbeispiel der Erfindung näher erläutert.

Es zeigen:
- Fig. 1: eine Abbaumaschine, insbesondere einen Surface Miner, mit einer ersten und zweiten Transporteinrichtung in der arretierten Arbeitsposition, und
- Fig. 2: die Bandaufhängeeinrichtung in der arretierten Schwenkposition.

Fig. 1 zeigt eine Abbaumaschine 1, nämlich einen Surface Miner zum Abarbeiten von Abbaumaterial beispielsweise Gestein, Kalkstein oder Kohle u. dgl.

Die Abbaumaschine 1 weist einen Maschinenrahmen 2 auf, in dem eine Schneidwalze 4 gelagert ist, mit der das Abbaumaterial aus dem Boden 3 abgefräst wird.

Die in Fig. 1 gezeigte Schneidwalze 4 wird hierzu auf den Boden 3 abgesenkt und auf eine voreingestellte Frästiefe gebracht. Die Schneidwalze 4 wirft aufgrund ihrer Rotation das Abbaumaterial auf eine erste ortsfest, aber ausbaubar in dem Maschinenrahmen 2 gehaltene erste Transporteinrichtung 6, die von der Schneidwalze 4 ausgehend sich schräg nach oben in dem Maschinenrahmen 2 erstreckt. Die erste Transporteinrichtung 6 hat ein endlos umlaufendes Transportband 7, das das Abbaumaterial am oberen hinteren Ende 22 der ersten Transporteinrichtung 6 auf eine Übernahmestelle 18 einer zweiten Transporteinrichtung 12 abwirft. Die erste Transporteinrichtung 6 ist an ihrem unteren vorderen Ende in einen Bandschuh 9 eingehängt und an ihrem oberen Ende 22 lösbar am Maschinenrahmen 2 befestigt.

Die zweite Transporteinrichtung 12 weist ebenfalls ein endlos umlaufendes Transportband 50 auf, das das Abbaumaterial von der Übernahmestelle 18 im unteren Bereich der zweiten Transporteinrichtung 12 zu einer Abwurfstelle 20 transportiert, an der das Abbaumaterial auf ein Fahrzeug abgeladen werden kann oder auch seitlich auf den Boden 3 abgeworfen werden kann.

Die zweite Transporteinrichtung 12 wird von einer Bandaufhängeeinrichtung 10 getragen, die schwenkbar an dem Maschinenrahmen 2 befestigt ist. Die Bandaufhängeeinrichtung 10 besteht beispielsweise aus einem Portal 13, das die zweite Transporteinrichtung 12 zwischen Streben 11 aufnimmt. Die parallelen, vorzugsweise sich vertikal erstreckenden Streben 11 des Portals 13 sind an ihrem unteren Ende nach vorne in Richtung auf den Maschinenrahmen 2 abgewinkelt und nehmen an ihrem dem unteren Ende 14 der zweiten Transporteinrichtung zugewandten Ende eine horizontale Schwenkachse 24 auf, um die die zweite Transporteinrichtung 12 schwenkbar in der Bandaufhängeeinrichtung 10 zu lagern. Mit Hilfe einer Stelleinrichtung 16 in Verbindung mit einem Seilzug 17, die an dem oberen Ende des Portals schwenkbar gelagert sind, kann die zweite Transporteinrichtung 12 hinsichtlich ihres Steigungswinkels verändert werden und damit die Höhe der Abwurfstelle 20 bestimmt werden. Hierzu greift der Seilzug 17 vorzugsweise im oberen Drittel der zweiten Transporteinrichtung 12 an.

In der aus Fig. 2 ersichtlichen Position kann die erste Transporteinrichtung demontiert werden, indem zunächst das vordere Ende 22 der ersten Transporteinrichtung 6 von dem Maschinenrahmen 2 gelöst wird und die erste Transporteinrichtung, wie aus Fig. 3 ersichtlich, über eine Hubeinrichtung, z. B. einem Flaschenzug abgesenkt werden kann.

Das Transportband 7,50 der Transporteinrichtung 6,12 kann mit Hilfe einer aus einem Fettspanner 58 bestehenden Bandspanneinrichtung gespannt gehalten werden, wobei der Fettspanner auf die linear bewegliche Achse 60 der oberen Antriebsrolle 52 für das Transportband 7 bzw. 50 einwirkt.

Das endlos umlaufende Transportband 50 wird über die obere Antriebsrolle 52 angetrieben und über die untere Umlenkrolle 54 umgelenkt. Der Fettspanner 58 weist eine Fettzuführeinrichtung 62 auf, die sich längs der zweiten Transporteinrichtung 12 nach unten erstreckt und in einem Fettzuführanschluss 64 mündet, der vom Boden 3 aus zugänglich ist.

## Patentansprüche

1. Abbaumaschine (1) zum Abarbeiten eines Bodens (3), mit einem Maschinenrahmen (2),
- einer in dem Maschinenrahmen (2) gelagerten Schneidwalze (4),
- einer Transporteinrichtung (6, 12), wobei die Transporteinrichtung (6, 12) ein endlos umlaufendes Transportband (7, 50) aufweist, das an dem oberen Ende (15) der Transporteinrichtung (12) über eine Antriebsrolle (52) und an dem unteren Ende (14) über eine Umlenkrolle (54) geführt ist,
**dadurch gekennzeichnet,**
**dass** die obere Antriebsrolle (52) zum Spannen des Transportbandes (50) über eine Bandspanneinrichtung verlagerbar ist die von einem entfernten Ort, vorzugsweise am unteren Ende (15) der Transporteinrichtung (6, 12) oder am Maschinenrahmen (2) über eine Bedieneinrichtung bedienbar ist, wobei vorzugsweise die Bandspanneinrichtung aus einem Fettspanner (58) besteht, der von einem entfernten Ort, vorzugsweise am unteren Ende (15) der Transporteinrichtung (6, 12) oder am Maschinenrahmen (2) über eine Fettzuführeinrichtung (62) bedienbar ist.

2. Abbaumaschine nach Anspruch 1, **dadurch gekennzeichnet, dass** eine erste Transporteinrichtung (6) Abbaumaterial von der Schneidwalze (4) übernimmt, und eine zweite Transporteinrichtung (12) Abbaumaterial von der ersten Transporteinrichtung (6) übernimmt, und nach oben zu einer Abwurfstelle (20) transportiert.

3. Abbaumaschine nach Anspruch 1 oder 2, **dadurch gekennzeichnet, dass** die Fettzuführeinrichtung (62) für den Fettspanner (58) am unteren Ende (15) der Transporteinrichtung (12) oder am Maschinenrahmen (2) einen Fettzuführanschluss (64) aufweist.

4. Abbaumaschine nach Anspruch 3, **dadurch gekennzeichnet, dass** die Fettzuführeinrichtung sich längs der Transporteinrichtung (6, 12) erstreckt.

5. Abbaumaschine nach einem der Ansprüche 1 bis 4, **dadurch gekennzeichnet, dass** der Fettspanner (58) auf eine bewegliche Achse (60) der oberen Antriebsrolle (52) für das Transportband (50) einwirkt.

6. Abbaumaschine nach Anspruch 5, **dadurch gekennzeichnet, dass** die Achse (60) der Antriebsrolle (52) zum Spannen des Transportbandes (50) nach außen beweglich ist.

7. Abbaumaschine nach Anspruch 6, **dadurch gekennzeichnet, dass** die Achse (60) linear verschiebbar ist.

8. Abbaumaschine nach einem Anspruch 1 bis 7, **dadurch gekennzeichnet, dass** die Abbaumaschine ein Surface Miner ist.

9. Verfahren zum Spannen eines Transportbandes (50) einer Transporteinrichtung (6, 12) bei einer Abbaumaschine (1) zum Abarbeiten eines Bodens (3) bei der von einer Schneidwalze (4) abgearbeitetes Abbaumaterial auf eine Transporteinrichtung (6, 12) mit einem endlos umlaufenden Transportband (7, 50) abgeworfen wird,
**dadurch gekennzeichnet, dass**
das Transportband (7, 50) von einer auf das Transportband (7, 50) einwirkenden Bandspanneinrichtung gespannt wird, wobei eine auf eine obere Antriebsrolle (52) des Transportbandes (7,50) einwirkende von einem entfernten Ort, vorzugsweise am unteren Ende (15) der Transporteinrichtung (6, 12) oder am Maschinenrahmen (2) bedienbare Bandspanneinrichtung verwendet wird, wobei vorzugsweise ein auf die obere Antriebsrolle (52) des Transportbandes (7, 50) einwirkender von einem entfernten Ort, vorzugsweise am unteren Ende (15) der Transporteinrichtung (6, 12) oder am Maschinenrahmen (2), bedienbarer Fettspanner als Bandspanneinrichtung verwendet wird, wobei dem Fettspanner (58) Fett zugeführt wird, das am unteren Ende (15) der Transporteinrichtung (6, 12) oder am Maschinenrahmen (2) eingespeist wird.

## Claims

1. Mining machine (1) for the processing of a ground (3) with
- a machine frame (2),
- a cutting drum (4) mounted in the machine frame (2),
- a transport device (6, 12) comprising a continuously revolving transport belt (7, 50) which, at the upper end (15) the transport device (12), is guided over a drive roller (52) and, at the lower end (14), is guided over a return roller (54),
**characterized in that**
the upper drive roller (52) is capable of being moved via a belt tensioning device for the purpose of tensioning the transport belt (50), said device being operable from a remote location, preferably at the lower end (15) of the transport device (6, 12) or at the machine frame (2), the belt tensioning device preferably consisting of a grease tensioner (58) operable, via a grease feeding device (62), from a remote location, preferably at the lower end (15) of the transport device (6, 12) or at the machine frame (2).

2. Mining machine in accordance with claim 1, **characterized in that** a first transport device (6) accepts mining material from the cutting drum (4), and a second transport device (12) accepts the mining material from the first transport device (6) and transports it upwards to a point of discharge (20).

3. Mining machine in accordance with claim 1 or 2, **characterized in that** the grease feeding device (62) for the grease tensioner (58) comprises, at the lower end (15) of the second transport device (12) or at the machine frame (2), a grease feeding connection (64).

4. Mining machine in accordance with claim 3, **characterized in that** the grease tensioner extends along the second transport device (6, 12).

5. Mining machine in accordance with one of the claims 1 to 4, **characterized in that** the grease tensioner (58) acts on a movable axis (60) of the upper driver roller (52) for the transport belt (50).

6. Mining machine in accordance with claim 5, **characterized in that** the axis (60) of the drive roller (52) is adapted to be moved outward for tensioning the transport belt (50).

7. Mining machine in accordance with claim 6, **characterized in that** the axis (60) is adapted to be displaced linearly.

8. Mining machine in accordance with one of the claims 1 to 7, **characterized in that** the mining machine is a surface miner.

9. Method for the tensioning of a transport belt (50) of a transport device (6, 12) in a mining machine (1) for the processing of a ground (3), in which mining material processed by a cutting drum (4) is discharged onto a transport device (6, 12) having a continuously revolving transport belt (7, 50),
**characterized in that**
the transport belt (7, 50) is tensioned by a belt tensioning device acting on the transport belt (7, 50), wherein a belt tensioning device acting on an upper drive roller (52) of the transport belt (7, 50) is used, said device being operable from a remote location, preferably at the lower end (15) of the transport device (6, 12) or at the machine frame (2), wherein a grease tensioner acting on the upper drive roller (52) of the transport belt (7, 50) is used as the belt tensioning device, said tensioner being operable from a remote location, preferably at the lower end (15) of the transport device (6, 12) or at the machine frame (2), wherein the grease tensioner (58) is supplied with grease fed at the lower end (15) of the transport device (6, 12) or at the machine frame (2).

## Revendications

1. Engin d'extraction (1), destiné à exploiter un sol (3), comprenant
- un châssis d'engin (2),
- un tambour de coupe (4) monté dans le châssis d'engin (2),
- un dispositif de transport (6, 12), le dispositif de transport (6, 12) comportant une bande transporteuse à circulation sans fin (7, 50) qui est guidée à l'extrémité supérieure (15) du dispositif de transport (12) par un rouleau d'entraînement (52) et à l'extrémité inférieure (14) par un rouleau de renvoi (54),
**caractérisé en ce que**, pour tendre la bande transporteuse (50), le rouleau d'entraînement supérieur (52) peut être déplacé par un dispositif tendeur de bande qui peut être actionné par un dispositif d'actionnement depuis un emplacement distant, de préférence à l'extrémité inférieure (15) du dispositif de transport (6, 12) ou sur le châssis d'engin (2), de préférence le dispositif tendeur de bande étant constitué par un tendeur graisseur (58) qui peut être est actionné par un dispositif d'alimentation en graisse (62) depuis un emplacement distant, de préférence à l'extrémité inférieure (15) du dispositif de transport (6, 12) ou sur le châssis d'engin (2).

2. Engin d'extraction selon la revendication 1, **caractérisé en ce qu'**un premier dispositif de transport (6) prend en charge le matériau d'extraction du tambour de coupe (4) et un second dispositif de transport (12) prend en charge le matériau d'extraction du premier dispositif de transport (6) et le transporte vers le haut en direction d'un emplacement de déchargement (20).

3. Engin d'extraction selon la revendication 1 ou 2, **caractérisé en ce que** le dispositif d'alimentation en graisse (62) destiné au tendeur graisseur (58) comporte un raccord d'alimentation en graisse (64) à l'extrémité inférieure (15) du dispositif de transport (12) ou sur le châssis d'engin (2).

4. Engin d'extraction selon la revendication 3, **caractérisé en ce que** le dispositif d'alimentation en graisse s'étend le long du dispositif de transport (6, 12).

5. Engin d'extraction selon l'une des revendications 1 à 4, **caractérisé en ce que** le tendeur graisseur (58) agit sur un axe mobile (60) du rouleau d'entraînement supérieur (52) destiné à la bande transporteuse (50).

6. Engin d'extraction selon la revendication 5, **caractérisé en ce que** l'axe (60) du rouleau d'entraînement (52) est mobile vers l'extérieur pour tendre la bande transporteuse (50).

7. Engin d'extraction selon la revendication 6, **caractérisé en ce que** l'axe (60) peut coulisser linéairement.

8. Engin d'extraction selon l'une des revendications 1 à 7, **caractérisé en ce que** l'engin d'extraction est un engin pour mine à ciel ouvert.

9. Procédé pour tendre une bande transporteuse (50) d'un dispositif de transport (6, 12) d'un engin d'extraction (1) destiné à exploiter un sol (3), dans lequel un matériau d'extraction extrait par un tambour de coupe (4) est déchargé sur un dispositif de transport (6, 12) pourvu d'une bande transporteuse à circulation sans fin (7, 50), **caractérisé en ce que**
la bande transporteuse (7, 50) est tendue par un dispositif tendeur de bande agissant sur la bande transporteuse (7, 50), un dispositif tendeur de bande étant utilisé qui peut agir sur un rouleau d'entraînement supérieur (52) de la bande transporteuse (7, 50) et qui peut être actionné depuis un emplacement distant, de préférence à l'extrémité inférieure (15) du dispositif de transport (6, 12) ou sur le châssis d'engin (2), de préférence un tendeur graisseur qui peut agir sur un rouleau d'entraînement supérieur (52) de la bande transporteuse (7, 50) et qui peut être actionné depuis un emplacement distant, de préférence à l'extrémité inférieure (15) du dispositif de transport (6, 12) ou sur le châssis d'engin (2), étant utilisé comme dispositif tendeur de bande, le tendeur graisseur (58) étant alimenté avec de la graisse qui est introduite à l'extrémité inférieure (15) du dispositif de transport (6, 12) ou sur le châssis de machine (2).
